# EUROPÄISCHE PATENTSCHRIFT

(11) **EP 0 895 052 B1**
(45) Veröffentlichungstag und Bekanntmachung des Hinweises auf die Patenterteilung: **29.08.2001**
(21) Anmeldenummer: 98810698.5
(22) Anmeldetag: 20.07.1998
(51) Int. Cl.: F41A 17/38

(54) **Magazinhalter an einer Pistole**
Magazine locking device on a pistol
Arrêtoir pour chargeur sur un pistolet

(30) Priorität: 29.07.1997 DE 19732656
(43) Veröffentlichungstag der Anmeldung: 03.02.1999
(73) Patentinhaber: S.A.T. Swiss Arms Technology AG, 6300 Zug (CH)
(72) Erfinder: Rost, Sebastian, 8447 Dachsen (CH); Rutz, Marcel, 8422 Pfungen (CH)
(74) Vertreter: Münch, Otto, Dipl.-Ing.

(56) Entgegenhaltungen:
- EP-A- 0 364 408
- DE-A- 2 845 121
- DE-A- 3 414 328
- US-A- 1 397 109

## Beschreibung

Pistolen haben einen Pistolengriff mit einem Schacht, in welchem das Magazin von unten eingeschoben ist. Im oberen Bereich des Griffstücks ist ein Magazinhalter quer verschiebbar und durch eine Feder in eine Sperrstellung vorbelastet, in welcher eine Nase des Magazinhalters in eine entsprechende Ausnehmung der Magazinwand eingerastet ist. Zum Entfernen des Magazins wird die Grifffläche des Magazinhalters eingedrückt, so dass die Nase aus der Ausnehmung ausrastet.

Derartige Magazinhalter sind z.B. aus der EP-A-364 408 und der DE-A-28 45 121 bekannt. Diese bekannten Magazinhalter sind im Bereich des Übergangs des Abzugbügels in das Griffstück angeordnet. Beide Lösungen erfordern relativ grosse Breiten gemessen in Längsrichtung der Pistole, zum einen wegen der erforderlichen Drehsicherheit, zum andern konstruktionsbedingt.

In der DE-A-3 414 328 Grundlage für Anspruch 1 ist ein weiterer Magazinhalter beschrieben, der im Übergang von einem lösbar mit dem Pistolengriff verbundenen Abzugbügel montiert ist. Er ist in der Seitenansicht U-förmig und hat zwei nach hinten ragende Schenkel, die der Drehsicherung dienen. Der eine Schenkel hat eine Rastnase zum Einrasten in eine Öffnung an der Seitenwand des Magazins. Der Magazinhalter kann wahlweise in der einen oder anderen Richtung im Abzugbügel montiert werden. Dadurch ist er für Rechtshänder und für Linkshänder gleich benutzerfreundlich.

In der US-A-1,397,109 ist ein Magazinhalter beschrieben, der aus einem Halterkörper und einem in eine zylindrische Ausnehmung des Halterkörpers eingesetzten, federbelasteten Halteglied besteht. Das Halteglied hat einen Flansch, der in eine entsprechende Nut des Halterkörpers eingreift. Zur Demontage kann der Halterkörper im eingedrückten Zustand gekippt werden, so dass die Nut ausser Eingriff mit dem Flansch kommt. Damit kann zunächst das Halteglied und anschliessend der Halterkörper entfernt werden.

Der vorliegenden Erfindung liegt die Aufgabe zugrunde, die Form des Magazinhalters zu optimieren. Diese Aufgabe wird durch die kennzeichnenden Merkmale des Anspruchs 1 gelöst.

Durch die Dreieckform des Magazinhalters wird eine sehr gute Verdrehsicherheit bei kleiner Querschnittsfläche erreicht. Weil die eine Fläche des Magazinhalters annähernd parallel zur Längserstreckung des Magazins, die gegenüberliegende abgerundete Kante nach vorn gerichtet und der Magazinhalter in den Übergang vom Abzugbügel zum Griffstück integriert ist, kann der Magazinhalter weiter nach vorn verlegt werden als bei herkömmlichen Pistolen. Dadurch kann auch der Magazinschacht relativ zur Abzugzunge vorverlegt werden. Damit kann das sehr wichtige Griffmass vom hinteren Griffende zur Abzugzunge verkleinert werden.

Nachfolgend wird ein Ausführungsbeispiel der Erfindung anhand der Zeichnungen erläutert. Darin zeigt:
- Figur 1: Eine Seitenansicht eines Teils einer Pistole,
- Figur 2: einen Schnitt längs der Linie II-II in Figur 3, und
- Figur 3: eine Rückansicht des Magazinhalters.

Die Pistole 1 hat ein Griffstück 2 mit einem einstückig daran angeformten Abzugbügel 3 als Schutz für die Abzugzunge 4. Im Griffkörper 2 erstreckt sich in Längsrichtung ein Magazinschacht 5, in welchem ein Magazin 6 eingesteckt ist. Im Übergang zum Griffstück 2 ist der Abzugbügel 3 deltaförmig verbreitert. In dieser Verbreiterung 7 erstreckt sich quer eine annähernd dreieckförmige, prismatisch-zylindrische Öffnung 8 mit abgerundeten Kanten. In dieser Öffnung 8 ist ein Magazinhalter 9 längsverschiebbar. Der Halter 9 hat eine die Seitenfläche 10 des Griffstücks 2 und des Abzugbügels 3 überragende Grifffläche 11 mit Griffnoppen 12. In der Seitenansicht hat die Grifffläche 11 ebenfalls die Form eines gleichseitigen Dreiecks mit abgerundeten Ecken. Die eine Seite 13 dieses Dreiecks ist annähernd parallel zur Längserstreckung des Griffstücks 2 und des Schachtes 5. Die gegenüberliegende abgerundete Ecke 14 ist nach vorn gerichtet.

Durch diese Formgebung wird eine optimale Ausnützung des Raumes am Übergang von Abzugbügel 3 zu Griffstück 2 erreicht. Der Halter 9 ist gegen Verdrehen gesichert. Der Magazinschacht 5 kann weiter nach vorn verlegt werden als bei bisher üblichen Magazinhaltern, welche sich nicht so günstig in die Abzugbügelform integrieren lassen.

Der Halter besteht aus einem Halterkörper 20 und einem auf der seiner Grifffläche gegenüberliegenden Seite aufgesteckten Halteglied 21, welches in der Grundstellung gegen eine Anschlagleiste 22 des Griffstücks 2 anliegt. Das Halteglied 21 ist in einer Schwalbenschwanzführung 23 geführt. Es hat eine einstückig angeformte, federnde Zunge 24 mit einer Rastnase 25, welche in einer Schulter 26 des Körpers 20 eingeschnappt ist. Der Körper 20 ist durch eine Feder 27 in die Grundstellung vorbelastet. Die Feder 27 stützt sich an der Leiste 22 ab. In der Grundstellung greift eine Nase 28 des Körpers 20 in eine Ausnehmung 29 der einen Magazinwand. Wird der Halter 9 eingedrückt, so wird das Magazin 6 freigegeben.

Zur Demontage wird der Halter 9 eingedrückt und die Rastnase 25 mittels eines Stiftes durch die in dieser Stellung zugängliche Bohrung 30 hochgeschoben, so dass das Halteglied 21 abgezogen und der Körper 20 samt Feder 27 herausgezogen werden kann. Diese Konstruktion des Magazinhalters 9 ist ausserordentlich einfach, besteht er doch bloss aus zwei Teilen. Das Halteglied 21 ist im Kunststoff-Spritzgussverfahren preiswert herstellbar.

## Patentansprüche

1. Magazinhalter an einer Pistole, welche vor dem Griffstück (2), in welches das Magazin (6) in einen Magazinschacht (5) von unten eingeschoben ist, einen einstückig am Griffstück (2) angeformten Abzugbügel (3) aufweist, wobei der Magazinhalter (9) quer verschiebbar im Griffstück (2) gelagert und in seine Grundstellung federbelastet ist, wobei der Magazinhalter (9) im Bereich des Übergangs des Abzugbügels (3) in das Griffstück (2) angeordnet ist, wobei der Magazinhalter (9) in der Seitenansicht auf seine Grifffläche (11) annähernd gleichseitig dreieckförmig mit abgerundeten Ecken ausgebildet ist, und wobei eine der abgerundeten Ecken (14) nach vorn gerichtet ist und die gegenüberliegende Seite (13) annähernd parallel zur Längserstreckung des Magazinschachtes (5) ist.

2. Magazinhalter, nach Anspruch 1, wobei der Magazinhalter (9) aus einem federbelasteten Halterkörper (20) und einem auf der seiner Grifffläche (11) gegenüberliegenden Seite darauf aufgesteckten und eingeschnappten Halteglied (21) gebildet ist, wobei der Halterkörper (20) und das Halteglied (21) zusammen in der Seitenansicht ebenfalls annähernd gleichseitig dreieckförmig mit abgerundeten Ecken ausgebildet sind.

3. Magazinhalter nach Anspruch 2, wobei am Halteglied (21) oder am Halterkörper (20) ein federndes Rastelement (24) mit einer Rastnase (25) angeformt ist, die in eine entsprechende Rastausnehmung (26) am Halterkörper (20) bzw. am Halteglied (21) eingerastet ist und durch eine Öffnung (30) in diesem Teil (20, 21) lösbar ist.

4. Magazinhalter nach Anspruch 2 oder 3, wobei das Halteglied (21) in einer Führung (23) auf den Halterkörper (20) aufgeschoben ist.

5. Magazinhalter nach einem der Ansprüche 1 bis 4, wobei der Abzugbügel (3) in der Seitenansicht am Übergang zum Griffstück (2) deltaförmig verbreitert ist.

6. Magazinhalter nach einem der Ansprüche 1 bis 5, wobei der Magazinhalter (9) in einer Öffnung (8) in einer Verbreiterung (7) im Übergang von Abzugbügel (3) ins Griffstück (2) längs verschiebbar ist, wobei eine Anschlagleiste (22) in die Öffnung (8) ragt, an welcher sich gegenüberliegend zum Halteglied (21) eine Feder (27) zur Federbelastung des Halterkörpers (20) abstützt.

7. Magazinhalter nach Anspruch 6, wobei das Halteglied (21) in der Grundstellung des Magazinhalters (9) an der Anschlagleiste (22) anliegt.

8. Magazinhalter nach Anspruch 6 oder 7, wobei die Anschlagleiste (22) annähernd symmetrisch zur Längsmittelebene des Griffstücks (2) und des Abzugbügels (3) angeordnet ist.

## Revendications

1. Dispositif de retenue de magasin dans un pistolet, qui comporte en aval de la poignée (2), dans laquelle le magasin (6) est inséré à partir du bas dans un conduit (5) pour le magasin, un pontet (3) formé par moulage d'un seul tenant sur la poignée, et dans lequel le dispositif (9) de retenue du magasin est monté de manière à être déplaçable transversalement dans la poignée (2) et est chargé par un ressort dans sa position de base, et dans lequel le dispositif (9) de retenue de magasin est disposé au niveau de la jonction entre le pontet (3) et la poignée (2), le dispositif (9) de retenue de magasin est agencé avec une forme approximative de triangle isocèle ayant des sommets arrondis, lorsqu'on regarde selon une vue en élévation latérale sa surface de préhension (11), et dans lequel l'un des sommets arrondis (14) est dirigé vers l'avant et le côté opposé (13) est approximativement parallèle à l'étendue longitudinale du conduit (5) logeant le magasin.

2. Dispositif de retenue de magasin selon la revendication 1, dans lequel le dispositif (9) de retenue de magasin est constitué par un corps de retenue (20) chargé par un ressort et par un organe de retenue (21), qui est enfiché et encliqueté sur ce corps, sur un côté opposé à celui de la surface de préhension (11) de ce corps, et dans lequel le corps (20) du dispositif de retenue et l'organe de retenue (21) sont réalisés conjointement, également avec approximativement la forme d'un triangle isocèle à sommets arrondis lorsqu'on retarde selon une vue en élévation latérale.

3. Dispositif de retenue de magasin selon la revendication 2, sur l'organe de retenue (21) ou sur le corps (20) du dispositif de retenue est formé un élément d'encliquetage élastique (24) comportant un bec d'encliquetage (25), qui est encliqueté dans un logement d'encliquetage correspondant (26) formé dans le corps (20) du dispositif de retenue ou dans l'organe de retenue (21) et est détachable à travers une ouverture (3) située dans cette partie (20, 21).

4. Dispositif de retenue de magasin selon la revendication 2 ou 3, dans lequel l'organe de retenue (21) est emmanché dans un guide (23) situé sur le corps (20) du dispositif de retenue.

5. Dispositif de retenue de magasin selon l'une des revendications 1 à 4, dans lequel le pontet (3) s'élargit avec une forme en delta, selon une vue en élévation latérale, au niveau de la jonction avec la poignée (2).

6. Dispositif de retenue de magasin selon l'une des revendications 1 à 5, dans lequel le dispositif (9) de retenue de magasin est déplaçable longitudinalement dans une ouverture (8) formée dans une partie élargie (7) au niveau de la jonction du pontet (3) avec la poignée (2), et dans lequel une barrette de butée (22), sur laquelle prend appui, à l'opposé de l'organe de retenue (21), un ressort (27) servant à charger élastiquement le corps (20) du dispositif de retenue, fait saillie dans l'ouverture (8).

7. Dispositif de retenue de magasin selon la revendication 6, dans lequel lorsque le disque (9) de retenue de magasin est dans la position de base, l'organe de retenue (21) est appliqué contre la barrette de butée (22).

8. Dispositif de retenue de magasin selon la revendication 6 ou 7, dans lequel la barrette de butée (22) est disposée approximativement symétriquement par rapport au plan médian longitudinal de la poignée (2) et du pontet (3).

## Claims

1. Magazine catch on a pistol, provided in front of the receiver (2) into which the magazine (6) is inserted from below into a magazine well (5) with a trigger guard (3) moulded in one piece with the receiver (2), wherein the magazine catch (9) is supported in a transversely displaceable manner in the receiver (2) and is spring-loaded into its basic position, the magazine catch (9) is arranged in the region of the transition from the trigger guard (3) to the receiver (2), the magazine catch (9) has the shape of an approximately equilateral triangle with rounded corners when its gripping surface (11) is viewed from the side, one of the rounded corners (14) is directed towards the front and the opposite side (13) is approximately parallel to the longitudinal extent of the magazine well (5).

2. Magazine catch according to claim 1, wherein the magazine catch (9) is formed of a spring-loaded catch body (20) and a holding member (21) placed thereon and snapped into position on the side opposite its gripping surface (11), and the catch body (20) and the holding member (21) together also have the shape of an approximately equilateral triangle with rounded corners when viewed from the side.

3. Magazine catch according to claim 2, wherein a resilient snap-in element (24) is moulded on to the holding member (21) or on to the catch body (20) and has a snap-in projection (25) which is snapped into a corresponding snap-in recess (26) on the catch body (20) or on the holding member (21) and can be released through an opening (30) in this part (20, 21).

4. Magazine catch according to claim 2 or claim 3, wherein the holding member (21) is slipped on to the catch body (20) in a guide (23).

5. Magazine catch according to one of claims 1 to 4, wherein the trigger guard (3) is expanded in a delta-shaped manner at the transition to the receiver (2) when viewed from the side.

6. Magazine catch according to one of claims 1 to 5, wherein the magazine catch (9) is longitudinally displaceable in an opening (8) in an expanded portion (7) in the transition from the trigger guard (3) to the receiver (2), and a stop bar (22) on which a spring (27) for spring loading the catch body (20) is supported opposite the holding member (21) projects into the opening (8).

7. Magazine catch according to claim 6, wherein the holding member (21) bears against the stop bar (22) in the basic position of the magazine catch (9).

8. Magazine catch according to claim 6 or claim 7, wherein the stop bar (22) is arranged approximately symmetrically relative to the longitudinal centre plane of the receiver (2) and the trigger guard (3).
